# EUROPÄISCHE PATENTSCHRIFT

(11) **EP 1 449 595 B1**
(45) Veröffentlichungstag und Bekanntmachung des Hinweises auf die Patenterteilung: **21.03.2007**
(21) Anmeldenummer: 03003943.2
(22) Anmeldetag: 21.02.2003
(51) Int. Cl.: B05B 11/00

(54) **Spender zum Abgeben eines flüssigen oder pastösen Mediums**
Dispenser for dispensing fluid or pasty mediums
Appareil distributeur de produit fluide ou pâteux

(43) Veröffentlichungstag der Anmeldung: 25.08.2004
(73) Patentinhaber: Boehringer Ingelheim microParts GmbH, 44227 Dortmund (DE)
(72) Erfinder: Eckert, Joseph, 97638 Mellrichstadt (DE)
(74) Vertreter: Gesthuysen, von Rohr & Eggert

(56) Entgegenhaltungen:
- WO-A-00/47332
- WO-A-98/12511
- DE-A- 10 121 232
- FR-A- 2 524 348
- GB-A- 2 291 135
- US-A- 4 260 082
- US-A- 4 915 263
- US-A- 5 273 191
- US-A- 5 310 092
- US-A- 5 429 275
- US-B1- 6 402 055

## Beschreibung

Die Erfindung betrifft einen Spender zum Abgeben eines flüssigen oder pastösen Mediums gemäß dem Oberbegriff des Anspruchs 1.

Aus dem Stand der Technik sind verschiedene Varianten zur Realisierung eines Spenders zur Abgabe eines flüssigen oder pastösen Mediums bekannt. Bei den in Rede stehenden Spendern ist es vorgesehen, daß das abzugebende Medium zunächst aus einem Behälter in eine Abgabekammer gepumpt wird und von dort aus mit erhöhtem Druck über einen Medienauslaß ausgetrieben wird.

Der bekannte Spender (US 4,260,082), der den Ausgangspunkt der vorliegenden Erfindung bildet, weist einen Behälter zur Aufnahme des abzugebenden Mediums und eine Abgabeanordnung auf. Die Abgabeanordnung weist einen Medienauslaß und ein Betätigungselement auf. Das Betätigungselement ist hier dadurch realisiert, daß die Abgabeanordnung gegen den Behälter drehbar gelagert ist, wobei eine derartige Drehung eine Betätigung ist. Die Abgabeanordnung weist ferner eine Verdrängeranordnung auf, die, in einer ersten Richtung verstellt, Medium über ein Rückschlagventil aus dem Behälter in eine Abgabekammer fördert und die, in einer zweiten Richtung verstellt, das Austreiben der in der Abgabekammer befindlichen Mediums unter erhöhtem Druck aus der Abgabekammer über den Medienauslaß bewirkt. Bei der Betätigung des Betätigungselements wird die Verdrängeranordnung gegen die Rückstellkraft eines Federelements in der ersten Richtung verstellt, wodurch die Abgabekammer mit Medium gefüllt wird. Gleichzeitig wird das Federelement bzw. die mit dem Federelement gekoppelte Verdrängeranordnung im gespannten Zustand arretiert. Durch eine weitere Betätigung wird das arretierte Federelement freigegeben, wodurch unter der Rückstellkraft des Federelements das oben beschriebene Austreiben des Mediums über den Medienauslaß möglich ist. Der Medienauslaß weist hier ein manuell betätigbares Ventil auf, mit dem die Abgabe des in der Abgabekammer befindlichen, unter erhöhtem Druck stehenden Mediums steuerbar ist.

Ein besonderer Vorzug des beschriebenen Spenderkonzepts besteht darin, daß die Abgabe des Mediums unter der Rückstellkraft eines Federelements erfolgt. Damit ist es möglich, in einer ersten Betätigungsphase das Federelement zu spannen, wobei auf bekannte Getriebeanordnungen zurückgegriffen werden kann, so daß im Ergebnis auch bei manueller Betätigung hohe Vorspannungen erzielbar sind. Die Abgabe des Mediums erfolgt dann unter "explosionsartiger" oder aber gesteuerter Entspannung des Federelements. Durch die hohe erreichbare Vorspannung des Federelements sind entsprechend hohe Drücke bei der Abgabe des Mediums erreichbar. Hohe Abgabedrücke ermöglichen wiederum eine besonders feine Zerstäubung, wenn der Medienauslaß entsprechend ausgestaltet ist.

Der bekannte Spender bringt eine Reihe von Nachteilen mit sich, die dem dort angewandten Grundkonzept immanent sind. Ein Nachteil besteht darin, daß das Federelement bzw. die Verdrängeranordnung ausschließlich aus dem vollständig gespannten Zustand heraus vollständig freigebbar ist. Es ist also nicht möglich, die Verdrängeranordnung nur teilweise vorzuspannen, beispielsweise, um nur einen geringen Teil des Mediums abzugeben. Ferner ist es nicht möglich, die "Entladung" des Federelements bzw. der Verdrängeranordnung zu unterbrechen, um die Abgabekammer vorübergehend drucklos zu setzen. Damit ist das Problem verbunden, daß auf das Ventil des Medienauslasses der Freigabe des Federelements der maximale durch die Rückstellkraft des Federelements bewirkte Druck des Mediums wirkt. Dies führt grundsätzlich zu Dichtigkeitsproblemen und bei längerem Nichtbetätigen des Ventils ggf. zu einem Nachtropfen von abzugebendem Medium.

Schließlich ist bei dem bekannten Spender nachteilig, daß im Ventil des Medienauslasses auch beim geschlossenen Ventil ein Rest an Medium verbleibt, der mit der Umgebungsluft in Verbindung steht. Dadurch läßt sich ein Verkleben des Ventils im Laufe der Zeit nicht vermeiden.

Der vorliegenden Erfindung liegt die Aufgabe zugrunde, den bekannten Spender derart auszugestalten und weiterzubilden, daß eine Steigerung der Handhabungsflexibilität bei maximaler Zuverlässigkeit gewährleistet ist.

Die obige Aufgabe wird durch einen Spender gemäß Anspruch 1 gelöst, Vorteilhafte Weiterbildungen sind Gegenstand der Unteransprüche.

Wesentlich ist zunächst die Tatsache, daß die Arretierung bzw. die Freigabe des Federelements bei jeder Stellung des Verdrängerelements möglich ist. Dies eröffnet grundsätzlich die Möglichkeit, das Federelement bzw. die Verdrängeranordnung je nach Bedarf nur teilweise zu spannen, so daß eine entsprechend geringere Menge an Medium in die Abgabekammer gefördert wird. Dies ist insbesondere dann vorteilhaft, wenn eine ganz bestimmte Menge an Medium abgegeben werden soll. Dies wird weiter unten noch erläutert.

Ferner ist es nunmehr möglich, die Entspannung des Federelements an beliebiger Stelle zu unterbrechen, so daß durch die gezielte Arretierung die jeweils gewünschte Abgabe von Medium steuerbar ist. Besonders vorteilhaft ist hier die Tatsache, daß bei der Arretierung des Federelements im teilgespannten Zustand die Abgabekammer drucklos ist. Grundsätzlich wäre es damit möglich, den Medienauslaß lediglich als Abgabeöffnung auszugestalten.

Es gibt eine Vielzahl von Möglichkeiten, die vorliegende Lehre auszugestalten. Vorteilhafte Weiterbildungen ergeben sich aus den Unteransprüchen.

Besonders vorteilhaft ist die Ausgestaltung gemäß Anspruch 3 und 4. Hierdurch kommt der Arretieranordnung eine Art Ratschenfunktion zu, so daß in jeder Stellung der Verdrängeranordnung eine Rückstellung der Verdrängeranordnung verhindert wird, wenn nicht das zweite Betätigungselement betätigt wird und dadurch das Federelement freigeben wird.

Es ist darauf hinzuweisen, daß vorliegend lediglich von der Arretierung bzw. der Freigabe des Federelements die Rede ist. Mit der Arretierung des Federelements ist nicht notwendigerweise der unmittelbare Eingriff der Arretieranordnung mit dem Federelement selbst gemeint. Es kann nämlich auch sein, daß die Arretieranordnung zur Arretierung in Eingriff mit der Verdrängeranordnung oder mit dem - ersten - Betätigungselement bringbar ist.

Besonders vorteilhaft ist die Ausgestaltung des Spenders gemäß Anspruch 7. Die Ausgestaltung des ersten Betätigungselements als Drehring führt zu einer besonders einfachen Handhabung und gleichzeitig zu einer einfachen konstruktiven Ausgestaltung.

Besonders vorteilhaft ist ferner die Ausgestaltung gemäß Anspruch 14. Dadurch, daß bei der Betätigung des Betätigungselements nicht nur die Abgabekammer vergrößert, sondern auch der Behälter verkleinert wird, ist eine optimale Förderung des Mediums vom Behälter in die Abgabekammer gegeben. Ferner führen die resultierenden, laufenden Druckschwankungen im Behälter zu einer optimalen Entleerung des Behälters.

Eine Weiterbildung zeichnet sich dadurch aus, daß eine Abgabeöffnung in einer Begrenzungswand der Abgabekammer vorgesehen ist und daß die Abgabeöffnung dadurch verschließbar ist, daß das Dichtelement des Verschlußelements abdichtend unmittelbar auf der Abgabeöffnung aufliegt. Hiermit wird eine tropfenfreie Abgabe des abzugebenden Mediums gewährleistet. Es ist hier insbesondere vorteilhaft, daß bei in der Schließstellung befindlichem Verschlußelement kein abzugebendes Medium mit der Umgebungsluft in Berührung kommt, so daß ein Verkleben weitgehend ausgeschlossen ist.

Besonders vorteilhaft ist eine Ausgestaltung, wonach die Verstellung des Verschlußelements in die Öffnungsstellung automatisch durch erhöhten Druck in der Abgabekammer erreichbar ist. Dies führt zu einer besonders einfachen konstruktiven Ausgestaltung.

Im folgenden wird die Erfindung anhand einer lediglich Ausführungsbeispiele darstellenden Zeichnung näher erläutert. In der Zeichnung zeigt
- Fig. 1: eine Darstellung eines erfmdungsgemäßen Spenders einer ersten Ausführungsform im Schnitt,
- Fig. 2: eine vergrößerte Teilansicht des Spenders aus Fig. 1 im Schnitt,
- Fig. 3a, b: eine Explosionszeichnung des erfindungsgemäßen Spenders aus Fig. 1,
- Fig. 4: eine Darstellung eines erfindungsgemäßen Spenders in einer zweiten Ausführungsform im Schnitt,
- Fig. 5: eine Ansicht des Adapters des Spenders aus Fig. 4,
- Fig. 6: eine Darstellung eines erfindungsgemäßen Spenders in einer dritten Ausführungsform, und
- Fig. 7: eine Ansicht des Adapters des Spenders aus Fig. 6.

Fig. 1 zeigt einen Spender 1 zum Abgeben flüssiger oder pastöser Medien aus dem medizinischen, hygienischen oder technischen Bereich. Beispiele für derartige Medien sind Kosmetika, Gele, Deodorants, Haarsprays sowie geschäumte Produkte wie Cremes oder Reiniger. Die dynamische Viskosität geht bei diesen Medien bis etwa 90 mPas, die zu erwartende Oberflächenspannung liegt etwa zwischen 30 mN/m und 35 mN/m.

Der Spender 1 weist einen Behälter 2 zur Aufnahme des Mediums sowie eine Abgabeanordnung auf. Die Abgabeanordnung umfaßt alle Komponenten, die dem Fördern des Mediums aus dem Behälter 2 zugeordnet sind. Hierfür weist die Abgabeanordnung zunächst einen Medienauslaß 3 auf, aus dem das abzugebende Medium austritt.

Die Abgabeanordnung weist ferner ein erstes Betätigungselement 4 auf, durch dessen Betätigung eine Verdrängeranordnung 5 der Abgabeanordnung aus einer Ausgangsstellung heraus verstellbar ist. Fig. 1 bzw. in vergrößerter Darstellung Fig. 2 ist die vollständige Verstellung der Verdrängeranordnung 5 in geschnittener Darstellung und die Ausgangsstellung der Verdrängeranordnung in nicht geschnittener Darstellung entnehmbar. Die Verstellung der Verdrängeranordnung 5 erfolgt gegen die Rückstellkraft eines Federelements 6 der Abgabeanordnung, so daß die verstellte Verdrängeranordnung 5 in Fig. 1 nach oben vorgespannt ist. Wesentlich ist dabei, daß eine Verstellung der Verdrängeranordnung 5 aus der Ausgangsstellung heraus das Fördern von Medium vom Behälter 2 in eine Abgabekammer 7 der Abgabeanordnung bewirkt. Das bevorzugte Spendervolumen liegt bei etwa 1,5 ml/Hub, kann aber auch größer gewählt werden.

Das Federelement 6 ist im dargestellten gespannten Zustand mittels einer Arretieranordnung 8 arretierbar. Dies wird im einzelnen noch näher erläutert. Wesentlich ist, daß mittels des ersten Betätigungselements 4 eine Verstellung der Verdrängeranordnung 5 in einen vorgespannten Zustand bewirkbar ist, wobei gleichzeitig die Abgabekammer 7 mit Medium gefüllt wird. Dieser vorgespannte Zustand wird von der Arretieranordnung 8 gehalten.

Die Abgabeanordnung weist ein zweites Betätigungselement 9 auf, durch dessen Betätigung das arretierte Federelement 6 freigebbar ist. Damit steht der Entspannung des freigegebenen Federelements 6 und damit der Rückstellung der Verdrängeranordnung 5 nichts mehr im Wege, so daß durch eine spezielle Ausgestaltung der Verdrängeranordnung 5 das Austreiben des in der Abgabekammer 7 befindlichen Mediums unter erhöhtem Druck über den Medienauslaß 3 bewirkbar ist. Arbeitsdrücke sind vorgesehen zwischen 10 und 350 bar, vorzugsweise zwischen 20 und 30 bar.

Es darf darauf hingewiesen werden, daß die Betätigung des zweiten Betätigungselements 9 auch durch eine erneute Betätigung des ersten Betätigungselements 4 ersetzt werden kann. Eine derartige Konstruktion ist in der Zeichnung nicht dargestellt.

Wesentlich ist nun, daß die Abgabeanordnung so ausgestaltet ist, daß das Federelement 6 bei jeder Stellung des Verdrängerelements 5 mittels der Arretieranordnung 8 arretierbar bzw. freigebbar ist. Eine Arretierung ist also beispielsweise auch bei nur halb vorgespannter Verdrängeranordnung 5 möglich. Es ist weiter denkbar, daß die Entspannung des Federelements 6 Stück für Stück erfolgt, beispielsweise durch mehrmaliges Betätigen des zweiten Betätigungselements 9.

Besonders vorteilhaft ist es, wenn die Arretieranordnung 8 derart vorgespannt ist, daß die Arretieranordnung 8 das Federelement 6 ausschließlich bei der Betätigung des zweiten Betätigungselements 9 freigibt und ansonsten das Federelement 6 arretiert. Damit ist gewährleistet, daß die Arretierung "automatisch" vorgenommen wird und nicht etwa manuell, beispielsweise durch eine zusätzliche Betätigung, einstellbar ist.

In Verbindung mit der oben beschriebenen Vorspannung der Arretieranordnung 8 ist es besonders vorteilhaft, wenn die im arretierenden Zustand befindliche Arretieranordnung 8 zwar der Entspannung des Federelements 6 entgegenwirkt, das weitere Spannen des Federelements 6 jedoch erlaubt. Damit ist eine Ratschenfunktion realisiert, die eine besonders komfortable Bedienung erlaubt.

Um die gewünschte Arretierwirkung zu erzielen, ist die Arretieranordnung 8 vorliegend in Eingriff mit dem ersten Betätigungselement 4 bringbar. Es ist aber auch denkbar, daß die Arretieranordnung 8 zur Arretierung in Eingriff mit dem Federelement 6 selbst oder mit der Verdrängeranordnung 5 bringbar ist.

Wie oben erläutert, ist es möglich, daß nur ein einziges Betätigungselement 4 vorgesehen ist. In der dargestellten und insoweit bevorzugten Ausgestaltung ist ein erstes Betätigungselement 4 und ein zweites Betätigungselement 9 vorgesehen, die getrennt voneinander ausgestaltet sind.

In bevorzugter Ausgestaltung ist das erste Betätigungselement 4 als ein um eine Achse 10 drehbarer Drehring 11 ausgestaltet. Dabei bewirkt eine Drehbetätigung des Drehrings 11 die Verstellung der Verdrängeranordnung 5 aus der Ausgangsstellung heraus. Fig. 1 ist zu entnehmen, daß von oben gesehen eine Drehung des Drehrings 11 linksherum die Verstellung der Verdrängeranordnung 5 gegen die Rückstellkraft des Federelements 6 bewirkt. Es wurde bereits darauf hingewiesen, daß die Ausgestaltung als Drehring 11 zu einer besonders einfachen konstruktiven Ausgestaltung führt und daß die Betätigung des Drehrings 11 als besonders komfortabel einzuschätzen ist.

Es kann nach weiterer bevorzugter Ausgestaltung vorgesehen werden, daß die Abgabeanordnung einen nicht weiter dargestellten einstellbaren Anschlag aufweist, der die Voreinstellung eines variablen Dosiervolumens ermöglicht. Bei dieser Ausgestaltung läßt sich der einstellbare Anschlag auf einen bestimmten Wert einstellen, wodurch die Verstellung der Verdrängeranordnung 5 mittels des Drehrings 11 aus der Ausgangsstellung heraus nur bis zu einer voreingestellten Stellung möglich ist. Damit wird die Abgabekammer 7 mit der voreingestellten Menge des Mediums aus dem Behälter 2 gefüllt. Die Betätigung des zweiten Betätigungselements 9 führt dann zu der Freigabe des Federelements 6 und damit zum Austreiben exakt der voreingestellten Menge des Mediums über den Medienauslaß 3. In bestimmten Anwendungsfällen, wenn nämlich immer die gleiche Menge des Mediums abgegeben werden soll, ist es vorteilhaft, wenn der oben genannte Anschlag starr, also nicht einstellbar ausgestaltet ist. Dabei kann es beispielsweise auch vorgesehen werden, daß der Anschlag bei der Montage des Spenders einmalig je nach gewünschter Abgabemenge justierbar ist oder aber, daß der Anschlag konstruktionsbedingt grundsätzlich an gleicher Stelle im Spender angeordnet ist.

Zur Verstellung der Verdrängeranordnung 5 weist diese einen Mitnehmer 12 auf, der hohlzylindrisch ist und in seinem inneren das Federelement 6 aufnimmt. In bevorzugter Ausgestaltung ist das Federelement 6 als Schraubenfeder ausgebildet, es kommen hier aber auch andere aus dem Stand der Technik bekannte Federarten in Betracht. An der äußeren Mantelfläche des Mitnehmers 12 ist ein Mitnehmergewinde 13 vorgesehen, mit dem der Drehring 11 zur achsparallelen Verschiebung des Mitnehmers 12 zusammenwirkt. Für diese Kopplung des Drehrings 11 mit dem Mitnehmer 12 ist der Drehring 11 ebenfalls hohlzylindrisch ausgebildet und nimmt den Mitnehmer 12 in seinem Hohlraum auf. Ferner ist an der inneren Mantelfläche des Drehrings 11 ein umlaufendes Drehringgewinde 14 vorgesehen, in das das Mitnehmergewinde 13 eingreift.

Je nach Ausgestaltung des Mitnehmergewindes 13 und des Drehringgewindes 14 sind hier unterschiedliche Getriebeübersetzungen möglich. Bei einem sehr flach ausgestalteten Mitnehmergewinde 13 bzw. Drehringgewinde 14 ist nur ein geringes Drehmoment am Drehring 11 aufzubringen, um eine hohe Vorspannung der Verdrängeranordnung 5 zu erzeugen. Schließlich ist darauf hinzuweisen, daß zum Erreichen einer derartigen Getriebeübersetzung nicht notwendigerweise eine Gewindeform im üblichen Sinne vorgesehen sein muß. Es bieten sich hier andere Kurvenformen an, die je nach Anwendungsfall vorteilhaft sein können.

Schließlich kann es vorgesehen werden, daß der Mitnehmer 12 einerseits und der Drehring 11 andererseits mehrere Mitnehmergewinde 13 bzw. Drehringgewinde 14 aufweist, die jeweils miteinander in Eingriff stehen.

Die konkrete Ausgestaltung des Drehrings 11 und des Mitnehmers 12 sowie des Federelements 6 ist in den Fig. 3a und 3b dargestellt.

Es gibt nun eine Reihe von Möglichkeiten, wie die Arretieranordnung 8 im vorliegenden Ausführungsbeispiel ausgestaltet sein kann. Wesentlich ist dabei zunächst, daß mit der Arretieranordnung 8 eine Entspannung des Federelements 6 verhindert werden soll.

Vorliegend ist es so, daß am Drehring 11 ein Rastabschnitt 15 vorgesehen ist, mit dem die Arretieranordnung 8 zur Arretierung in Eingriff bringbar ist (Fig. 3a). Hierfür weist die Arretieranordnung 8 ein bezüglich des Rastabschnitts 15 feststehendes Rastelement 16 auf (Fig. 2). Um die Freigabe des Drehrings 11 und damit des Federelements 6 durch die Betätigung des zweiten Betätigungselements 9 zu ermöglichen, ist das Rastelement 16 mit dem zweiten Betätigungselement 9 in noch zu beschreibender Weise gekoppelt.

In bevorzugter Ausgestaltung ist der Rastabschnitt 15 als ein nach Art eines Zahnkranzes ausgebildeter, zumindest teilweise umlaufender und eine Vielzahl von Raststellen aufweisender Rastabschnitt 15 ausgestaltet. Damit ist es möglich, daß das Rastelement 16, das vorliegend als Rastklinke ausgebildet ist, bei nahezu jeder Stellung des Drehrings 11 und damit bei nahezu jeder Stellung der Verdrängeranordnung 5 mittels des Rastelements 16 arretierbar ist. Es sind hier auch andere Ausgestaltungen des Rastabschnitts 15 denkbar, wesentlich ist jedoch, daß eine Arretierung mittels des Rastelements 16 möglich ist.

Eine besonders bevorzugte Ausgestaltung besteht darin, daß das Rastelement 16 durch die Betätigung des zweiten Betätigungselements 9 außer Eingriff mit dem Rastabschnitt 15 bringbar ist und ansonsten in Eingriff mit dem Rastabschnitt 15 steht. Dabei ist es vorzugsweise vorgesehen, daß das Rastelement 16 entsprechend vorgespannt ist. Im in Fig. 2 dargestellten und insoweit bevorzugten Ausführungsbeispiel ist das Rastelement 16 federnd ausgestaltet, wodurch das Rastelement 16 in den Zahnkranz des Rastabschnitts 15 gedrückt wird. Das zweite Betätigungselement 9 ist mit einem Führungsabschnitt 17 gekoppelt, der bei einer Betätigung des zweiten Betätigungselements 9 in Eingriff mit dem Rastelement 16 kommt und dieses außer Eingriff mit dem Zahnkranz des Rastabschnitts 15 bringt. Hiermit ist es möglich, daß durch eine Betätigung des zweiten Betätigungselements 9 der Drehring 11 und damit die Verdrängeranordnung 5 und das Federelement 6 freigegeben werden.

In besonders bevorzugter Ausgestaltung ist es vorgesehen, daß die einzelnen Zähne des Zahnkranzes des Rastabschnitts 15 jeweils über den Umfang des Drehrings 11 gesehen eine Schräge nach Art einer Ratsche aufweisen. Damit ist gewährleistet, daß das Spannen der Verdrängeranordnung 5 bei sich im arretierenden Zustand befindlicher Arretieranordnung 8 grundsätzlich möglich ist, das Entspannen jedoch blockiert wird, bis das zweite Betätigungselement 9 betätigt wird. Um ungewünschte Geräusche bei der Betätigung des zweiten Betätigungselements 9 zu vermeiden, ist es vorzugsweise vorgesehen, in den Zahnkranz eine Gummieinlage o. dgl. zu integrieren.

Die oben beschriebene Ausgestaltung der Arretieranordnung 8 in Verbindung mit der korrespondierenden Ausgestaltung des Drehrings 11 mit dem Rastabschnitt 15 ist für eine komfortable Bedienung des Spenders 1 von besonderer Bedeutung. Einerseits ist es möglich, die Abgabekammer 7 mit einer vorbestimmten Menge des Mediums zu befüllen und damit auch nur eine vorbestimmte Menge über den Medienauslaß abzugeben. Andererseits kann die Abgabe des Mediums über den Medienauslaß 3 in einzelnen Schüben erfolgen. Beispielsweise kann das zweite Betätigungselement 9 mehrere Male hintereinander betätigt werden, wodurch die Abgabekammer 7 in mehreren einzelnen Schüben geleert wird.

Von besonderer Bedeutung ist die Tatsache, daß während der Arretierung, also bei Stillstand der Verdrängeranordnung 5, das in der Abgabekammer 7 befindliche Medium nicht druckbeaufschlagt ist. Dies ist insbesondere für die Ausgestaltung des Medienauslasses 3 vorteilhaft.

Die in Fig. 2 dargestellte Verdrängeranordnung 5 übernimmt vorliegend mehrere Funktionen. Einerseits gewährleistet die Verdrängeranordnung 5 das Fördern des Mediums vom Behälter 2 in die Abgabekammer 7. Andererseits bewirkt die Verdrängeranordnung 5 die Verkleinerung der Abgabekammer 7 in der Art, daß das in der Abgabekammer 7 befindliche Medium unter erhöhtem Druck über den Medienauslaß 3 ausgetrieben wird.

Hierfür weist die Verdrängeranordnung 5 ein die Abgabekammer 7 begrenzendes Element 18 sowie ein mit dem Behälter 2 korrespondierendes Verdrängerelement 19 auf. Das die Abgabekammer 7 begrenzende Element 18 sowie das Verdrängerelement 19 der Verdrängeranordnung 5 werden von einem Innenrohr 20 getragen, das über mehrere Stege mit dem Mitnehmer 12 gekoppelt ist. Die nicht näher gezeigten Stege durchgreifen die Schlitze 21 einer am Behälter 2 oberseitig ausgebildeten klammerartigen Halteanordnung (Fig. 3b).

Im Innenrohr 20 ist ein aus einem weichen Kunststoffmaterial gefertigtes rohrförmiges Innenteil 22 eingesetzt, das den oberen Rand des Innenrohrs 20 seitlich umgreift und sich durch das Innenrohr 20 unten überstehend erstreckt. Am oberen Ende des Innenteils 22 ist eine umlaufende Dichtlippe 23 ausgebildet, die zur Innenwand eines Führungsabschnitts 24 der Abgabekammer 7 hin abdichtet. Im Inneren des Innenteils 22 ist ein Ansaugkanal 25 ausgebildet, durch den Medium vom Behälter 2 in die Abgabekammer 7 förderbar ist.

Die Verdrängeranordnung 5 ist in besonders bevorzugter und für sich erfinderischer Ausgestaltung über den Mitnehmer 12 derart mit dem ersten Betätigungselement 4 gekoppelt, das die Betätigung des ersten Betätigungselements 4 einerseits eine Vergrößerung der Abgabekammer 7 und andererseits eine Verkleinerung des Behälters 2 bewirkt. Dadurch entsteht ein Unterdruck in der Abgabekammer 7 und gleichzeitig ein Überdruck im Behälter, so daß das Medium durch den Ansaugkanal 25 in die Abgabekammer 7 gefördert wird. Der Vorteil der resultierenden Druckschwankungen im Behälter 2, nämlich die optimale Entleerung des Behälters 2, wird weiter unten am Beispiel eines kollabierbaren Behälters 2 erläutert.

Der speziellen Ausgestaltung der Verdrängeranordnung 5 kommt vorliegend besondere Bedeutung zu. Erfindungsgemäß ist erkannt worden, daß durch die Ausgestaltung der Verdrängeranordnung 5 - und entsprechend der Führungsabschnitte 24, 27 - das Abgabeverhalten des Spenders 1 in einem weiten Bereich steuerbar ist. Dies gilt grundsätzlich für die Dimensionierung des Durchmessers des die Abgabekammer 7 begrenzenden Elements 18 sowie des in den Behälter 2 ragenden Abschnitts 19b des Verdrängerelements 19. Dabei ist insbesondere das Verhältnis dieser beiden Durchmesser zueinander wesentlich für das Abgabeverhalten des Spenders 1. In bevorzugter Ausgestaltung ist es vorgesehen, daß der Durchmesser des in den Behälter 2 ragenden Abschnitts 19b des Verdrängerelments 19 größer ist als der Durchmesser des die Abgabekammer 7 begrenzenden Elements 18. Damit wird erreicht, daß bei der Betätigung des ersten Betätigungselements 4 das Volumen, um das der Behälter 2 verkleinert wird, größer ist als das Volumen, um das die Abgabekammer 7 vergrößert wird. Dadurch wird im Ergebnis ein Überdruck im Behälter 2 aufgebaut, der letztendlich zu einer optimalen Befüllung der Abgabekammer 7 und dann auch zu einem Überdruck in der Abgabekammer 7 führt.

Ein derartiger Überdruck in der Abgabekammer 7 kann je nach Ausgestaltung der Abgabeanordnung vorteilhaft sein.

Das Verdrängerelement 19 weist ein Dichtelement 26 auf, das zu einem Führungsabschnitt 27 des Behälters 2 hin abdichtet und über das ggf. Luft in den Behälter 2 nach einer Entnahme einer Abgabemenge nachsaugbar ist.

Damit nun das in der Abgabekammer 7 befindliche Medium bei der Entspannung des Federelements 6, also bei der in Fig. 1 nach oben gerichteten Bewegung der Verdrängeranordnung 5, nicht über den Ansaugkanal 25 zurück in den Behälter 2 strömt, ist im Ansaugkanal 25 ein als Rückschlagventil ausgebildetes Ventil 28 vorgesehen. Dies weist in üblicher Weise einen Ventilsitz 29 und ein mit dem Ventilsitz 29 korrespondierendes Dichtelement 30 auf. Um die für die Funktion des Rückschlagventils 28 notwendige Vorspannung des Dichtelements 30 zu erzielen, ist dieses mit zwei im wesentlichen spiralförmigen elastischen Elementen 31 gekoppelt. Zur Herstellung dieser Vorspannung sind auch beliebige andere aus dem Stand der Technik bekannte Federelemente anwendbar.

Im Ergebnis bewirkt das Rückschlagventil 28, daß das Medium vom Behälter 2 unter Überwindung der Vorspannung des Dichtelements 30 in die Abgabekammer 7 gelangen kann, und daß ein Rückfluß während der Mediumabgabe verhindert wird. Grundsätzlich kann das Rückschlagventil 28 auch an anderer Stelle angeordnet sein, der Ansaugkanal 25 bietet hier allerdings eine besonders vorteilhafte Position.

Eine weitere Lehre, der vorliegend eigenständige Bedeutung zukommt, betrifft eine besondere Ausgestaltung des Medienauslasses 3. Dabei weist der Medienauslaß 3 zunächst eine Abgabeöffnung 32 in einer Begrenzungswand der Abgabekammer 7 und ein Verschlußelement 33 auf. Das Verschlußelement 33 ist aus einer die Abgabeöffnung 32 verschließenden Stellung-Schließstellung - heraus in eine die Abgabeöffnung 32 freigebende Stellung - Öffnungsstellung - verstellbar. Das Verschlußelement 33 weist ein Dichtelement 34 auf, wobei bei in der Schließstellung befindlichem Verschlußelement 33 das Dichtelement 34 abdichtend unmittelbar auf der Abgabeöffnung 32 aufliegt.

Mit der obigen Ausgestaltung des Medienauslasses 3 wird erreicht, daß bei in der Schließstellung befindlichem Verschlußelement 33 nahezu kein Restmedium am oder im Medienauslaß mit der Umgebungsluft in Berührung kommt, was zu einem unerwünschten Verkleben des Medienauslasses 3 führen würde. Es ist also insbesondere die Kombination der Anordnung der Abgabeöffnung 32 in einer Begrenzungswand der Abgabekammer 7 mit der speziellen Ausgestaltung des Dichtelements 30, das dem unerwünschten Verkleben entgegenwirkt.

In bevorzugter Ausgestaltung ist die Abgabeöffnung 32 im wesentlichen konisch ausgestaltet. Das Dichtelement 30 des Verschlußelements 33 weist dann eine zu dem Konus der Abgabeöffnung 32 korrespondierende Formgebung auf. Hier sind aber auch andere aus der Ventiltechnik bekannte Formgebungen denkbar.

In bevorzugter Ausgestaltung ist das Verschlußelement 33 in die Schließstellung vorgespannt, vorzugsweise durch ein entsprechendes Federelement. Beispielsweise kann vorgesehen werden, daß mit der Betätigung des zweiten Betätigungselements 9 gleichzeitig das Verschlußelement 33 in die Öffnungsstellung verstellt wird.

In besonders bevorzugter und ebenfalls für sich erfinderischer Ausgestaltung ist vorgesehen, daß das Verschlußelement 33 durch erhöhten Druck in der Abgabekammer 7 aus der Schließstellung in die Öffnungsstellung verstellbar ist. Es ist also vorgesehen, daß das Verschlußelement 33 sich gewissermaßen automatisch in seine Öffnungsstellung verstellt, wenn das in der Abgabekammer 7 befindliche Medium durch Entspannung des Federelements 6 unter erhöhtem Druck über den Medienauslaß 3 ausgetrieben werden soll. Diese Automatikfunktion des Verschlußelements 33 führt zu einer besonders einfachen konstruktiven Ausgestaltung, da eine gesonderte Betätigung eines Ventils o. dgl. für die Verstellung des Verschlußelements 33 nicht notwendig ist.

Für die automatische Verstellbarkeit des Verschlußelements 33 weist das Verschlußelement 33 einen elastischen Abschnitt 35 auf, der einen Wandabschnitt der Abgabekammer 7 bildet. Der elastische Abschnitt 35 ist nun so ausgestaltet, daß er sich bei erhöhtem Druck, vorliegend also bei der Entspannung des Federelements 6, verformt. Dabei ist der elastische Abschnitt 35 derart mit dem Dichtelement 34 des Verschlußelements 33 gekoppelt, daß das Dichtelement 34 bei erhöhtem Druck in der Abgabekammer 7 die Abgabeöffnung 32 freigibt. Fällt der Druck unter einen bestimmten Wert, so fällt das Verschlußelement 33 automatisch in die Schließstellung, in der das Dichtelement 34 wie beschrieben auf der Abgabeöffnung 32 aufliegt.

Grundsätzlich kann es vorgesehen werden, daß das Verschlußelement 33 aus verschiedenen Teilen zusammengesetzt ist. In bevorzugter Ausgestaltung ist es allerdings vorgesehen, daß das Verschlußelement 33 insgesamt aus elastischem Material besteht und vorzugsweise einstückig ausgestaltet ist. Dies führt im Ergebnis zu einer besonders guten Fertigbarkeit des Verschlußelements 33.

Es gibt verschiedene Möglichkeiten der Materialwahl für das Verschlußelement 33. Grundsätzlich bieten sich hier thermoplastische Elastomere (TPE), talkumverstärktes Polypropylen o. dgl. an.

Es ist darauf hinzuweisen, daß die Abgabeöffnung 32 unterschiedliche Öffnungswinkel aufweisen kann und daß eine Abhängigkeit zwischen dem Öffnungswinkel und dem Verschiebeweg des Verschlußelements 33 gegeben ist. Je steiler der Öffnungswinkel, desto weiter muß das Verschlußelement 33 zurückgezogen werden, um die Abgabeöffnung 32 zu öffnen. Bei einem Druck in der Abgabekammer von etwa 7 bis 50 bar kann eine Tröpfchengröße von etwa 25 bis 35 µm erreicht werden mit einem Feinanteil mit einem Durchmesser < 10 µm von möglichst weniger als 10 %. Das Medium kann dabei flüssig oder pastös sein.

Es ist darauf hinzuweisen, daß der Medienauslaß 3 in weiterer bevorzugter Ausgestaltung mit einer Düsenanordnung an Stelle der Abgabeöffnung 32 ausgestattet sein kann. Hierfür sind aus dem Stand der Technik zahlreiche Optionen bekannt. Möglich ist auch die Anwendung von Mikrodüsen, die unter hohem Druck eine besonders feine Zerstäubung gewährleisten. Ferner ist die Anordnung mehrerer Düsen denkbar, beispielsweise mehrerer Düsen, deren Strahle einander kreuzen. Hierfür darf auf den Stand der Technik verwiesen werden.

Wie beschrieben wird über das Verdrängerelement 19 durch dessen Verschiebung in Fig. 1 nach unten bei Betätigung des Drehrings 11 ein Überdruck im Behälter 2 aufgebaut, der dazu führt, daß das Medium in den Ansaugkanal 25 gedrückt wird. Im Behälter 2 befindet sich nach einer weiteren Ausgestaltung bodenseitig ein Dichtelement 36 - Schleppkolben -, dessen Form der Form des oberen Behälterendes entspricht. Dieses Dichtelement 36 ist im Behälter 2 längsbeweglich ausgestaltet und dichtet zur Behälterwand über entsprechende umlaufende Dichtlippen 37 hin ab. Das Dichtelement 36 wird mit jeder entnommenen Abgabemenge kontinuierlich nachgeführt, d. h. es bewegt sich Stück für Stück nach oben. Im Behälterinneren befindet sich folglich keine Luft, so daß ein Befüllen der Abgabekammer 7 wie auch eine Abgabe über Kopf möglich ist. Unterseitig ist der Behälter dann über eine Bodenplatte 38 geschlossen. Diese weist eine Nachsaugöffnung 39 auf, über die Luft nachgesaugt wird, wenn sich das Volumen zwischen ihr und dem Dichtelement 36 vergrößert, wenn nämlich letzteres Stück für Stück nach oben wandert. Die Bodenplatte 38 bildet ferner ein Sammelreservoir für etwaiges, trotz der Abdichtung am Dichtelement 36 vorbeitretendes Medium.

Alternativ zu dem obigen Dichtelement 36 kann ein zum Behälterinneren führendes Ventilelement vorgesehen sein, über das Luft in den Behälter 2 gesaugt wird, wenn das Verdrängerelement 19 beim Entspannen des Federelements 6 aus dem Behälter 2 gezogen wird. Dieses Ventilelement kann ggf. über das am Verdrängerelement 19 vorgesehene Dichtelement 26 realisiert sein, das weiter oben bereits erwähnt wurde.

Grundsätzlich ist es so, daß der Behälter 2 in bevorzugter Ausgestaltung im wesentlichen formstabil ist. In weiterer bevorzugter Ausgestaltung kann es aber vorgesehen werden, daß der Behälter 2 deformierbar, insbesondere eine Tube 40 ist. Fig. 4 zeigt eine derartige Ausfiihrungsform, wobei zunächst festzustellen ist, daß der in Fig. 4 dargestellte Spender 1 eine Abgabeanordnung aufweist, die mit der in Fig. 1 dargestellten Abgabeanordnung identisch ist. Der in Fig. 4 dargestellte Spender 1 weist einen Adapter 41 auf, der eine Schnittstelle zwischen der Abgabeanordnung des Spenders 1 und der Tube 40 bereitstellt. Hierfür ist der Adapter 41 zur Abgabeanordnung hin identisch aufgebaut wie der in Fig. 1 dargestellte Behälter 2. Fig. 5 zeigt den in Fig. 4 vorgestellten Adapter 41 in einer Detailansicht. Zur Tube 40 hin weist der Adapter 41 einen ringförmigen Vorsprung 42 mit einem Innengewinde auf, in das im gezeigten Beispiel die Tube 40 mit einem entsprechenden Gegengewinde eingeschraubt ist. Zur Kapselung der Tube 40 ist zusätzlich ein formstabiler Behälter 43 vorgesehen, der mit dem Adapter 41 verrastet ist. Anstelle der Tube 40 kann hier grundsätzlich jeder kollabierbare Behälter 2 Verwendung finden.

Die Funktionsweise des in Fig. 4 dargestellten Spenders 1 ist identisch mit der Funktionsweise des in Fig. 1 dargestellten Spenders 1. Besonders vorteilhaft ist hier die Tatsache, daß durch die kontinuierliche wechselseitige Bewegung des Verdrängerelements 19 in der Tube 40 bzw. die hierdurch resultierende Druckerhöhung und Druckemiedrigung sich im Ergebnis kontinuierlich ändernde Druckverhältnisse in der Tube 40 einstellen. Hierüber wird eine laufende Verteilung des Mediums bzw. eine Bewegung des Mediums erzwungen, die verhindert, daß das Medium nur aus dem mittleren Bereich abgezogen wird. Im Ergebnis ist mit einem derartig "atmenden" Behälter 2 eine weitgehend vollständige Entnahme des Mediums möglich.

Es liegt auf der Hand, daß der in Fig. 4 dargestellte Spender 1 besonders vorteilhaft als Mehrwegspender verwendbar ist. Die Tube 40 ist einfach abschraubbar und durch eine neue Tube ersetzbar. Generell sind vorzugsweise zur Realisierung eines Mehrwegspenders Befestigungsmittel zum lösbaren Befestigen eines das abzugebende Medium enthaltenden Behälters 2 vorgesehen. Diese Befestigungsmittel können Bestandteil der Abgabeanordnung sein oder, wie oben beschrieben, als Adapter ausgestaltet sein.

Neben aus dem Stand der Technik bekannten Klemm- oder Schnappverschlüssen können die Befestigungsmittel auch einen Gewindeabschnitt umfassen, auf den der Behälter 2 aufschraubbar ist. Eine derartige Verbindung des Behälters 2 mit dem Spender 1 im übrigen ist eine besonders preiswerte und gleichzeitig einfache Lösung. Es kann aber auch vorgesehen werden, daß die Befestigungsmittel eine Aufnahme nach Art eines Bajonettverschlusses umfassen, mit der der Behälter 2 verrastbar ist. Ein derartiger Bajonettverschluß führt einerseits zu einem besonders einfachen Tausch des Behälters 2 und andererseits zur Vermeidung des Festklebens des Behälters 2 am Spender 1 im übrigen.

Nach einer weiteren Lehre, der ebenfalls eigenständige Bedeutung zukommt, wird ein Wechselbehälter beansprucht, wie er in den Fig. 4 und 6 dargestellt ist. Wesentlich ist hierbei, daß der Behälter 2 entsprechend der Befestigungsmittel des Spenders 1 im übrigen ausgebildete Befestigungsmittel aufweist. Die Befestigungsmittel des Spenders 1 im übrigen wurden in den voranstehenden Ausführungen erläutert. Hierauf darf verwiesen werden.

Eine weitere eigenständige Lehre betrifft die Abgabeanordnung als solche, wie in den voranstehenden Ausführungen beschrieben. Hierauf darf ebenfalls verwiesen werden.

Schließlich ist auf eine weitere bevorzugte Ausgestaltung des Spenders 1 hinzuweisen, wie in Fig. 6 dargestellt. Der in Fig. 6 dargestellte Spender 1 entspricht in seinem grundsätzlichen Aufbau dem in Fig. 1 dargestellten Spender 1. Am Dichtelement 26 ist hier jedoch ein Saugschlauch 44 angeschlossen, der bis zum Boden des Behälters 2 reicht und damit den Ansaugkanal 25 verlängert. Das Dichtelement 26 ist hier derart ausgestaltet, daß beim Austreiben des Mediums über das Dichtelement 26 Luft in den Behälter 2 gesaugt werden kann. Mit zunehmender Entnahme befindet sich entsprechend zunehmend Luft in der Flasche. Bei dieser Ausführungsform ist ein Befüllen der Abgabekammer 7 nur möglich, wenn der Spender 1 senkrecht gehalten wird. Fig. 7 zeigt den Adapter 41 der in Fig. 6 dargestellten Ausführungsform in vergrößerter Darstellung.

Bei allen dargestellten Ausführungsformen kann es vorzugsweise vorgesehen werden, daß beim Spannen des Federelements 6 bzw. der Verdrängeranordnung 5 im Behälter 2 ca. 20 % mehr Volumen verdrängt werden als tatsächlich in die Abgabekammer 7 geführt wird. Dies wird durch entsprechende Querschnittsverhältnisse bei der Dimensionierung der Verdrängeranordnung 5 erreicht, wie weiter oben beschrieben wurde. Hieraus resultiert ein Überdruck auf das Medium beim Spannen des Federelements 6, was zu weiteren Freiheitsgraden bei der Ausgestaltung des Medienauslasses führt. Beispielsweise kann es in besonderer Ausgestaltung und bei speziellen Anwendungsfällen vorgesehen werden, daß der Medienauslaß 3 ganz ohne Verschlußelement 33, lediglich als Abgabeöffnung 32 realisiert ist.

Für die Detailkonstruktion des Spenders, insbesondere für die jeweilige Bauteilkonzeption sind eine Vielzahl von Varianten denkbar und vorgesehen. Eine bevorzugte Möglichkeit hierfür zeigen die Fig. 3a und 3b, wobei der Spender 1 hier u.a. ein Teilgehäuse 45 zur Aufnahme der Abgabeanordnung aufweist.

## Patentansprüche

1. Spender (1) zum Abgeben eines flüssigen oder pastösen Mediums mit einem Behälter (2) zur Aufnahme des Mediums und mit einer Abgabeanordnung, wobei die Abgabeanordnung einen Medienauslaß (3) und ein erstes Betätigungselement (4) aufweist, wobei die Abgabeanordnung ferner eine Verdrängeranordnung (5) aufweist, wobei durch die Betätigung des ersten Betätigungselements (4) die Verdrängeranordnung (5) gegen die Rückstellkraft eines Federelements (6) der Abgabeanordnung aus einer Ausgangsstellung heraus verstellbar ist und **dadurch** Medium vom Behälter (2) in eine Abgabekammer (7) der Abgabeanordnung förderbar ist, wobei das Federelement (6) im gespannten Zustand mittels einer Arretieranordnung (8) arretierbar ist, wobei durch eine weitere Betätigung der Abgabeanordnung das arretierte Federelement (6) freigebbar ist, wobei die Entspannung des freigegebenen Federelements (6) die Rückstellung der Verdrängeranordnung (5) und damit das Austreiben des in der Abgabekammer (7) befindlichen Mediums unter erhöhtem Druck über den Medienauslaß (3) bewirkt,
**dadurch gekennzeichnet,**
**daß** die Abgabeanordnung so ausgestaltet ist, daß das Federelement (6) bei jeder Stellung des Verdrängerelements (5) mittels der Arretieranordnung (8) arretierbar bzw. freigebbar ist, wobei die Arretieranordnung (8) zur Arretierung in Eingriff mit dem Federelement (6), mit der Verdrängeranordnung (5) oder mit dem ersten Betätigungselement (4) bringbar ist.

2. Spender nach Anspruch 1, **dadurch gekennzeichnet, daß** die weitere Betätigung der Abgabeanordnung eine weitere Betätigung des ersten Betätigungselementes (4) oder eine Betätigung eines weiteren, zweiten Betätigungselementes (9) ist.

3. Spender nach Anspruch 2, **dadurch gekennzeichnet, daß** die Arretieranordnung (8) derart vorgespannt ist, daß die Arretieranordnung (8) das Federelement (6) ausschließlich bei Betätigung des zweiten Betätigungselements (9) freigibt und ansonsten das Federelement (6) arretiert.

4. Spender nach Anspruch 2 oder 3, **dadurch gekennzeichnet, daß** die sich im arretierenden Zustand befindliche Arretieranordnung (8) der Entspannung des Federelements (6) entgegenwirkt, das weitere Spannen des Federelements (6) jedoch erlaubt.

5. Spender nach einem der vorhergehenden Ansprüche, **dadurch gekennzeichnet, daß** das erste Betätigungselement (4) getrennt vom zweiten Betätigungselement (9) ausgestaltet ist.

6. Spender nach einem der vorhergehenden Ansprüche, **dadurch gekennzeichnet, daß** das erste Betätigungselement (4) als ein um eine Achse (10) drehbarer Drehring (11) ausgestaltet ist, und daß durch eine Drehbetätigung des Drehrings (11) die Verstellung der Verdrängeranordnung (5) aus der Ausgangsstellung heraus bewirkbar ist.

7. Spender nach Anspruch 6, **dadurch gekennzeichnet, daß** die Abgabeanordnung einen vorzugsweise einstellbaren Anschlag aufweist und daß die Verstellung der Verdrängeranordnung (5) mittels des Drehrings (11) aus der Ausgangsstellung heraus nur bis zu einer voreingestellten Stellung der Verdrängeranordnung (5) möglich ist.

8. Spender nach Anspruch 6 oder 7, **dadurch gekennzeichnet, daß** die Verdrängeranordnung (5) einen Mitnehmer (12) aufweist, daß der Mitnehmer (12) hohlzylindrisch ist und in seinem Inneren das vorzugsweise als Schraubenfeder ausgebildete Federelement (6) aufgenommen ist, und daß an der äußeren Mantelfläche des Mitnehmers (12) wenigstens ein umlaufendes Mitnehmergewinde (13) vorgesehen ist, mit dem der Drehring (11) zur achsparallelen Verschiebung des Mitnehmers (12) zusammenwirkt.

9. Spender nach Anspruch 8, **dadurch gekennzeichnet, daß** der Drehring (11) hohlzylindrisch ausgebildet ist und den Mitnehmer (12) in sich aufgenommen hat, und daß an der inneren Mantelfläche des Drehrings (11) wenigstens ein umlaufendes Drehringgewinde (14) vorgesehen ist, in das das Mitnehmergewinde (13) eingreift.

10. Spender nach den Ansprüchen 1 und 6 und ggf. nach einem der Ansprüche 8 bis 10, **dadurch gekennzeichnet, daß** am Drehring (11) ein Rastabschnitt (15) vorgesehen ist, daß die Arretieranordnung (8) ein bezüglich des Rastabschnitts (15) feststehendes, mit dem zweiten Betätigungselement (9) gekoppeltes Rastelement (16) aufweist und daß bei sich im arretierenden Zustand befindlicher Arretieranordnung (8) das Rastelement (16) in Eingriff mit dem Rastabschnitt (15) steht.

11. Spender nach Anspruch 10, **dadurch gekennzeichnet, daß** der Rastabschnitt (15) als ein nach Art eines Zahnkranzes ausgebildeter, zumindest teilweise umlaufender und eine Vielzahl von Raststellen aufweisender Rastabschnitt (15) ausgestaltet ist.

12. Spender nach Anspruch 10 oder 11, **dadurch gekennzeichnet, daß** das Rastelement (16) durch die Betätigung des zweiten Betätigungselements (9) außer Eingriff mit dem Rastabschnitt (15) bringbar ist und ansonsten, vorzugsweise unter Vorspannung, in Eingriff mit dem Rastabschnitt (15) steht.

13. Spender nach einem der vorhergehenden Ansprüche, **dadurch gekennzeichnet, daß** die Verdrängeranordnung (5) einerseits ein die Abgabekammer (7) begrenzendes Element (18) und andererseits ein mit dem Behälter (2) korrespondierendes Verdrängerelement (19) aufweist, daß die Verdrängeranordnung (5) von einem Ansaugkanal (25) durchsetzt ist, durch den Medium vom Behälter (2) in die Abgabekammer (7) förderbar ist und daß die Verdrängeranordnung (5) derart mit dem ersten Betätigungselement (4) gekoppelt ist, daß die Betätigung des ersten Betätigungselements (4) einerseits eine Vergrößerung der Abgabekammer (7) und andererseits eine Verkleinerung des Behälters (2) bewirkt und **dadurch** das Medium vom Behälter (2) durch den Ansaugkanal (25) in die Abgabekammer (7) förderbar ist.

14. Spender nach Anspruch 13, **dadurch gekennzeichnet, daß** die Verdrängeranordnung (5) derart ausgestaltet ist, daß bei der Betätigung des ersten Betätigungselements (4) das die Abgabekammer (7) vergrößernde Volumen kleiner ist als das den Behälter (2) verkleinernde Volumen.

15. Spender nach Anspruch 13 oder 14, **dadurch gekennzeichnet, daß** am Verdrängerelement (19) ein zu einem Führungsabschnitt des Behälters (27) hin abdichtendes Dichtelement (26) vorgesehen ist, über das ggf. Luft in den Behälter (2) nach einer Entnahme einer Abgabemenge nachsaugbar ist.

16. Spender nach einem der vorhergehenden Ansprüche, **dadurch gekennzeichnet, daß** ein als Rückschlagventil (28) ausgebildetes Ventil vorgesehen ist, über das das Medium bei Betätigung des ersten Betätigungselements (4) in die Abgabekammer (7) gefördert wird, und das bei Freigabe des Federelements (6) schließt und einen Rückfluß während der Mediumabgabe verhindert, vorzugsweise, daß das Ventil im Ansaugkanal (25) angeordnet ist.

17. Spender nach einem der vorhergehenden Ansprüche, **dadurch gekennzeichnet, daß** der Medienauslaß (3) eine Abgabeöffnung (32) sowie ein Verschlußelement (33) aufweist, wobei das Verschlußelement (33) aus einer die Abgabeöffnung (32) verschlieβenden Stellung - Schließstellung - heraus in eine die Abgabeöffnung freigebende Stellung - Öffnungsstellung - verstellbar ist, daß die Abgabeöffnung (32) in einer Begrenzungswand der Abgabekammer (7) angeordnet ist, daß das Verschlußelement (33) ein Dichtelement (34) aufweist und daß bei in der Schließstellung befindlichem Verschlußelement (33) das Dichtelement (34) abdichtend unmittelbar auf der Abgabeöffnung (32) aufliegt.

18. Spender nach Anspruch 17, **dadurch gekennzeichnet, daß** die Abgabeöffnung (32) im wesentlichen konisch ausgestaltet ist und daß das Dichtelement (34) des Verschlußelements (33) eine zu dem Konus der Abgabeöffnung (32) korrespondierende Formgebung aufweist.

19. Spender nach Anspruch 17 oder 18, **dadurch gekennzeichnet, daß** das Verschlußelement (33) in die Schließstellung vorgespannt ist.

20. Spender nach Anspruch 19, **dadurch gekennzeichnet, daß** das Verschlußelement (33) ein die Rückstellkraft bewirkendes Federelement aufweist.

21. Spender nach einem der vorhergehenden Ansprüche, **dadurch gekennzeichnet, daß** durch die Betätigung das in der Abgabekammer (7) befindliche Medium unter erhöhtem Druck über den Medienauslaß (3) austreibbar ist, daß der Medienauslaß (3) eine Abgabeöffnung (32) sowie ein Verschlußelement (33) aufweist, wobei das Verschlußelement (33) aus einer die Abgabeöffnung (32) verschließenden Stellung - Schließstellung - heraus in eine die Abgabeöffnung (32) freigebende Stellung - Öffnungsstellung - verstellbar ist und daß das Verschlußelement (33) durch erhöhten Druck in der Abgabekammer (7) aus der Schließstellung in die Öffnungsstellung verstellbar ist.

22. Spender nach den Ansprüchen 17 und 21, **dadurch gekennzeichnet, daß** das Verschlußelement (33) einen elastischen Abschnitt (35) aufweist, daß der elastische Abschnitt (35) einen Wandabschnitt der Abgabekammer (7) bildet, daß sich der elastische Abschnitt (35) bei erhöhtem Druck verformt und daß der elastische Abschnitt (35) derart mit dem Dichtelement (34) des Verschlußelements (33) gekoppelt ist, daß das Dichtelement (34) bei erhöhtem Druck in der Abgabekammer (7) die Abgabeöffnung (32) freigibt und ansonsten abdichtend auf der Abgabeöffnung (32) aufliegt.

23. Spender nach einem der Ansprüche 17 bis 22, **dadurch gekennzeichnet, daß** das Verschlußelement (33) insgesamt aus elastischem Material besteht und vorzugsweise einstückig ausgestaltet ist.

24. Spender nach einem der vorhergehenden Ansprüche, **dadurch gekennzeichnet, daß** im im wesentlichen zylindrischen Behälter (2) ein im wesentlichen ring- oder scheibenförmiges, das Behältervolumen bodenseitig begrenzendes und längsbewegliches Dichtelement (36) vorgesehen ist, über das bei jeder Abgabe das Behältervolumen verkleinert wird.

25. Spender nach Anspruch 24, **dadurch gekennzeichnet, daß** die Form des Dichtelements (36) der Form des oberen Behälterendes angepaßt ist.

26. Spender nach einem der vorhergehenden Ansprüche, **dadurch gekennzeichnet, daß** ein zum Behälterinnern führendes Ventilelement vorgesehen ist, über das Luft in das Behälterinnere gesaugt wird, wenn das Verdrängerelement beim Entspannen des Federelements aus dem Behälterinnern gezogen wird.

27. Spender nach einem der vorangehenden Ansprüche, **dadurch gekennzeichnet, daß** der Behälter (2) ein im wesentlichen formstabiler Behälter (2) oder ein deformierbarer Behälter (2), insbesondere eine Tube (40) ist.

28. Spender nach einem der vorhergehenden Ansprüche, **dadurch gekennzeichnet, daß** Befestigungsmittel zum lösbaren Befestigen des das abzugebende Medium enthaltenden Behälters (2) vorgesehen sind.

29. Spender nach Anspruch 28, **dadurch gekennzeichnet, daß** die Befestigungsmittel einen Gewindeabschnitt umfassen, auf den der Behälter (2) aufschraubbar ist.

30. Spender nach Anspruch 28, **dadurch gekennzeichnet, daß** die Befestigungsmittel eine Aufnahme nach Art eines Bajonettverschlusses umfassen, mit der der Behälter (2) verrastbar ist.

## Claims

1. Dispenser (1) for dispensing a fluid or pasty medium, with a container (2) for receiving the medium and with a dispensing arrangement, wherein the dispensing arrangement has a media outlet (3) and a first actuating element (4), wherein the dispensing arrangement furthermore has a displacing arrangement (5), wherein, by actuation of the first actuating element (4), the displacing arrangement (5) can be displaced out of an initial position counter to the resetting force of a spring element (6) of the dispensing arrangement and, as a result, medium can be conveyed from the container (2) into a dispensing chamber (7) of the dispensing arrangement, wherein the spring element (6), when stressed, can be locked by means of a locking arrangement (8), wherein, by further actuation of the dispensing arrangement, the locked spring element (6) can be released, and wherein the relaxation of the released spring element (6) causes the displacing arrangement (5) to be reset and therefore the medium located in the dispensing chamber (7) to be ejected under increased pressure via the media outlet (3),
**characterized in**
**that** the dispensing arrangement is configured in such a manner that, in each position of the displacing element (5), the spring element (6) can be locked by means of the locking arrangement (8) or can be released, wherein the locking arrangement (8) can be brought into engagement with the spring element (6), with the displacing arrangement (5) or with the first actuating element (4) for locking purposes.

2. Dispenser according to Claim 1, **characterized in that** the further actuation of the dispensing arrangement is a further actuation of the first actuating element (4) or an actuation of a further, second actuating element (9).

3. Dispenser according to Claim 2, **characterized in that** the locking arrangement (8) is prestressed in such a manner that the locking arrangement (8) only releases the spring element (6) when the second actuating element (9) is actuated, and otherwise locks the spring element (6).

4. Dispenser according to Claim 2 or 3, **characterized in that** the locking arrangement (8) in the locked state opposes the relaxation of the spring element (6), but permits further tensioning of the spring element (6).

5. Dispenser according to one of the preceding claims, **characterized in that** the first actuating element (4) is configured separately from the second actuating element (9).

6. Dispenser according to one of the preceding claims, **characterized in that** the first actuating element (4) is configured as a rotational ring (11) which is rotatable about an axis (10), and **in that** the displacement of the displacing arrangement (5) out of the initial position can be brought about by rotational actuation of the rotational ring (11).

7. Dispenser according to Claim 6, **characterized in that** the dispensing arrangement has a preferably adjustable stop, and **in that** the displacement of the displacing arrangement (5) out of the initial position by means of the rotational ring (11) is possible only as far as a preset position of the displacing arrangement (5).

8. Dispenser according to Claim 6 or 7, **characterized in that** the displacing arrangement (5) has a driver (12), **in that** the driver (12) is hollow-cylindrical and the spring element (6), which is preferably designed as a helical spring, is accommodated in its interior, and **in that** on the outer circumferential surface of the driver (12) there is at least one encircling driver thread (13) with which the rotational ring (11) interacts for the axially parallel displacement of the driver (12).

9. Dispenser according to Claim 8, **characterized in that** the rotational ring (11) is of hollow-cylindrical design and has the driver (12) accommodated within it, and **in that** on the inner circumferential surface of the rotational ring (11) there is at least one encircling rotational ring thread (14) in which the driver thread (13) engages.

10. Dispenser according to Claims 1 and 6 and, if appropriate, according to one of Claims 8 to 10, **characterized in that** a latching section (15) is provided on the rotational ring (11), **in that** the locking arrangement (8) has a latching element (16), which is fixed with regard to the latching section (15) and is coupled to the second actuating element (9), and **in that**, when the locking arrangement (8) is in the locking state, the latching element (16) is in engagement with the latching section (15).

11. Dispenser according to Claim 10, **characterized in that** the latching section (15) is configured as a latching section (15) which is designed in the manner of a toothed ring, encircles at least part of the dispenser and has a multiplicity of latching points.

12. Dispenser according to Claim 10 or 11, **characterized in that** the latching element (16) can be disengaged from the latching section (15) by actuation of the second actuating element (9) and otherwise is in engagement, preferably under prestress, with the latching section (15).

13. Dispenser according to one of the preceding claims, **characterized in that** the displacing arrangement (5), on the one hand, has an element (18) bounding the dispensing chamber (7) and, on the other hand, has a displacing element (19) corresponding to the container (2), **in that** an intake channel (25) through which medium can be conveyed from the container (2) into the dispensing chamber (7) passes through the displacing arrangement (5), and **in that** the displacing arrangement (5) is coupled to the first actuating element (4) in such a manner that the actuation of the first actuating element (4), on the one hand, causes an increase of the dispensing chamber (7) and, on the other hand, causes a decrease of the container (2) and, as a result, the medium can be conveyed from the container (2) through the intake channel (25) into the dispensing chamber (7).

14. Dispenser according to Claim 13, **characterized in that** the displacing arrangement (5) is configured in such a manner that, when the first actuating element (4) is actuated, the volume increasing the dispensing chamber (7) is smaller than the volume decreasing the container (2).

15. Dispenser according to Claim 13 or 14, **characterized in that** on the displacing element (19) there is a sealing element (26) which seals it off from a guide section of the container (27) and via which, if appropriate, air can be sucked into the container (2) after removal of a dispensing portion.

16. Dispenser according to one of the preceding claims, **characterized in that** a valve designed as a nonreturn valve (28) is provided, via which the medium is conveyed into the dispensing chamber (7) when the first actuating element (4) is actuated, and which closes when the spring element (6) is released, and prevents a return flow during the dispensing of the medium, preferably by the valve being arranged in the intake channel (25).

17. Dispenser according to one of the preceding claims, **characterized in that** the media outlet (3) has a dispensing opening (32) and a closure element (33), wherein the closure element (33) can be displaced out of a position - closed position - closing the dispensing opening (32) into a position - open position - releasing the dispensing opening, **in that** the dispensing opening (32) is arranged in a boundary wall of the dispensing chamber (7), **in that** the closure element (33) has a sealing element (34), and **in that**, when the closure element (33) is in the closed position, the sealing element (34) rests directly on the dispensing opening (32) in a sealing manner.

18. Dispenser according to Claim 17, **characterized in that** the dispensing opening (32) is of essentially conical configuration, and **in that** the sealing element (34) of the closure element (33) has a shaping corresponding to the cone of the dispensing opening (32).

19. Dispenser according to Claim 17 or 18, **characterized in that** the closure element (33) is prestressed into the closed position.

20. Dispenser according to Claim 19, **characterized in that** the closure element (33) has a spring element bringing about the resetting force.

21. Dispenser according to one of the preceding claims, **characterized in that** the actuation causes the medium located in the dispensing chamber (7) to be ejected under increased pressure via the media outlet (3), **in that** the media outlet (3) has a dispensing opening (32) and a closure element (33), wherein the closure element (33) can be displaced out of a position - closed position - closing the dispensing opening (32) into a position - open position - releasing the dispensing opening (32), and **in that** the closure element (33) can be displaced from the closed position into the open position by increased pressure in the dispensing chamber (7).

22. Dispenser according to Claims 17 and 21, **characterized in that** the closure element (33) has an elastic section (35), **in that** the elastic section (35) forms a wall section of the dispensing chamber (7), **in that** the elastic section (35) deforms at increased pressure, and **in that** the elastic section (35) is coupled to the sealing element (34) of the closure element (33) in such a manner that the sealing element (34) releases the dispensing opening (32) at increased pressure in the dispensing chamber (7) and otherwise rests on the dispensing opening (32) in a sealing manner.

23. Dispenser according to one of Claims 17 to 22, **characterized in that** the closure element (33) is overall composed of elastic material and is preferably configured as a single piece.

24. Dispenser according to one of the preceding claims, **characterized in that** an essentially annular or disc-shaped sealing element (36) which delimits the container volume on the bottom side, is movable longitudinally and via which the container volume is decreased upon each dispensing action is provided in the essentially cylindrical container (2).

25. Dispenser according to Claim 24, **characterized in that** the shape of the sealing element (36) is matched to the shape of the upper container end.

26. Dispenser according to one of the preceding claims, **characterized in that** a valve element leading to the container interior is provided, via which valve element air is sucked into the container interior when the displacing element is pulled out of the container interior as the spring element relaxes.

27. Dispenser according to one of the preceding claims, **characterized in that** the container (2) is an essentially dimensionally stable container (2) or a deformable container (2), in particular a tube (40).

28. Dispenser according to one of the preceding claims, **characterized in that** fastening means are provided for releasably fastening the container (2) containing the medium to be dispensed.

29. Dispenser according to Claim 28, **characterized in that** the fastening means comprise a threaded section onto which the container (2) can be screwed.

30. Dispenser according to Claim 28, **characterized in that** the fastening means comprise a receptacle in the manner of a bayonet-type closure, to which the container (2) can be latched.

## Revendications

1. Distributeur (1) pour distribuer un produit fluide ou pâteux, comprenant un récipient (2) pour recevoir le produit et comprenant un système de distribution, le système de distribution présentant une sortie de produit (3) et un premier élément d'actionnement (4), le système de distribution présentant en outre un système de refoulement (5), l'actionnement du premier élément d'actionnement (4) déplaçant le système de refoulement (5) à l'encontre de la force de rappel d'un élément de ressort (6) du système de distribution depuis une position de départ et, de ce fait, du produit pouvant être acheminé du récipient (2) dans une chambre de distribution (7) du système de distribution, l'élément de ressort (6) pouvant être bloqué dans l'état tendu au moyen d'un système de blocage (8), un actionnement supplémentaire du système de distribution permettant de libérer l'élément de ressort (6) bloqué, la détente de l'élément de ressort (6) libéré provoquant le rappel du système de refoulement (5) et donc la propulsion du produit se trouvant dans la chambre de distribution (7) sous pression élevée à travers la sortie de produit (3),
**caractérisé en ce que**
le système de distribution est configuré de telle sorte que l'élément de ressort (6) puisse être bloqué ou libéré dans chaque position de l'élément de refoulement (5) au moyen du système de blocage (8), le système de blocage (8) pouvant être amené en prise, en vue du blocage, avec l'élément de ressort (6), avec le système de refoulement (5) ou avec le premier élément d'actionnement (4).

2. Distributeur selon la revendication 1, **caractérisé en ce que** l'actionnement supplémentaire du système de distribution est un actionnement supplémentaire du premier élément d'actionnement (4) ou un actionnement d'un autre, deuxième, élément d'actionnement (9).

3. Distributeur selon la revendication 2, **caractérisé en ce que** le système de blocage (8) est précontraint de telle sorte que le système de blocage (8) libère l'élément de ressort (6) exclusivement lors de l'actionnement du deuxième élément d'actionnement (9) et autrement bloque l'élément de ressort (6).

4. Distributeur selon la revendication 2 ou 3, **caractérisé en ce que** le système de blocage (8) se trouvant dans l'état bloquant agit à l'encontre de la détente de l'élément de ressort (6), mais permet de tendre davantage l'élément de ressort (6).

5. Distributeur selon l'une quelconque des revendications précédentes, **caractérisé en ce que** le premier élément d'actionnement (4) est configuré de manière séparée du deuxième élément d'actionnement (9).

6. Distributeur selon l'une quelconque des revendications précédentes, **caractérisé en ce que** le premier élément d'actionnement (4) est configuré sous la forme d'une bague rotative (11) pouvant tourner autour d'un axe (10), et **en ce qu'**un actionnement par rotation de la bague rotative (11) peut provoquer le déplacement du système de refoulement (5) hors de la position de départ.

7. Distributeur selon la revendication 6, **caractérisé en ce que** le système de distribution présente une butée de préférence ajustable et **en ce que** le réglage du système de refoulement (5) au moyen de la bague rotative (11) hors de la position de départ n'est possible que jusqu'à une position préajustée du système de refoulement (5).

8. Distributeur selon la revendication 6 ou 7, **caractérisé en ce que** le système de refoulement (5) présente un élément d'entraînement (12), **en ce que** l'élément d'entraînement (12) est cylindrique creux et l'élément de ressort (6) réalisé de préférence sous forme de ressort à boudin est reçu en son intérieur, et **en ce qu'**au moins un filetage périphérique d'élément d'entraînement (13) est prévu sur la surface d'enveloppe extérieure de l'élément d'entraînement (12), avec lequel la bague rotative (11) coopère pour le déplacement de l'élément d'entraînement (12) parallèlement à l'axe.

9. Distributeur selon la revendication 8, **caractérisé en ce que** la bague rotative (11) est réalisée sous forme cylindrique creuse et reçoit l'élément d'entraînement (12), et **en ce qu'**au moins un filetage périphérique de la bague rotative (14) est prévu sur la surface d'enveloppe intérieure de la bague rotative (11), dans lequel le filetage de l'élément d'entraînement (13) vient en prise.

10. Distributeur selon les revendications 1 et 6 et éventuellement selon l'une quelconque des revendications 8 à 9, **caractérisé en ce que** l'on prévoit sur la bague rotative (11) une portion d'encliquetage (15), **en ce que** le système de blocage (8) présente un élément d'encliquetage (16) fixe par rapport à la portion d'encliquetage (15), accouplé au deuxième élément d'actionnement (9), et **en ce que** l'élément d'encliquetage (16) est en prise avec la portion d'encliquetage (15) lorsque le système de blocage (8) se trouve dans l'état bloquant.

11. Distributeur selon la revendication 10, **caractérisé en ce que** la portion d'encliquetage (15) est configurée sous forme de portion d'encliquetage (15) réalisée à la manière d'une couronne dentée, au moins partiellement périphérique et présentant une pluralité de points d'encliquetage.

12. Distributeur selon la revendication 10 ou 11, **caractérisé en ce que** l'élément d'encliquetage (16) peut être amené hors d'engagement avec la portion d'encliquetage (15) par l'actionnement du deuxième élément d'actionnement (9) et autrement est en prise avec la portion d'encliquetage (15), de préférence avec précontrainte.

13. Distributeur selon l'une quelconque des revendications précédentes, **caractérisé en ce que** le système de refoulement (5) présente d'une part un élément (18) limitant la chambre de distribution (7) et d'autre part un élément de refoulement (19) correspondant au récipient (2), **en ce que** le système de refoulement (5) est traversé par un canal d'aspiration (25), à travers lequel du produit peut être acheminé du récipient (2) dans la chambre de distribution (7), et **en ce que** le système de refoulement (5) est accouplé au premier élément d'actionnement (4) de telle sorte que l'actionnement du premier élément d'actionnement (4) provoque d'une part une augmentation de la chambre de distribution (7) et d'autre part une réduction du récipient (2), et de ce fait le produit peut être acheminé du récipient (2) à travers le canal d'aspiration (25) dans la chambre de distribution (7).

14. Distributeur selon la revendication 13, **caractérisé en ce que** le système de refoulement (5) est configuré de telle sorte que lors de l'actionnement du premier élément d'actionnement (4), le volume augmentant la chambre de distribution (7) soit plus petit que le volume réduisant le récipient (2).

15. Distributeur selon la revendication 13 ou 14, **caractérisé en ce qu'**il est prévu sur l'élément de refoulement (19) un élément d'étanchéité (26) réalisant l'étanchéité par rapport à une portion de guidage du récipient (27), par le biais duquel éventuellement de l'air peut être réaspiré dans le récipient (2) après un prélèvement d'une quantité de distribution.

16. Distributeur selon l'une quelconque des revendications précédentes, **caractérisé en ce qu'**il est prévu une soupape réalisée sous forme de soupape de non retour (28), par le biais de laquelle le produit est acheminé dans la chambre de distribution (7) lors de l'actionnement du premier élément d'actionnement (4), et qui se ferme lors de la libération de l'élément de ressort (6) et empêche un reflux pendant la distribution de produit, et de préférence **en ce que** la soupape est disposée dans le canal d'aspiration (25).

17. Distributeur selon l'une quelconque des revendications précédentes, **caractérisé en ce que** la sortie de produit (3) présente une ouverture de distribution (32) ainsi qu'un élément de fermeture (33), l'élément de fermeture (33) pouvant être déplacé d'une position fermant l'ouverture de distribution (32) - position de fermeture - dans une position libérant l'ouverture de distribution - position d'ouverture -, **en ce que** l'ouverture de distribution (32) est disposée dans une paroi de limitation de la chambre de distribution (7), **en ce que** l'élément de fermeture (33) présente un élément d'étanchéité (34) et **en ce que**, lorsque l'élément de fermeture (33) se trouve dans la position de fermeture, l'élément d'étanchéité (34) s'applique hermétiquement directement contre l'ouverture de distribution (32).

18. Distributeur selon la revendication 17, **caractérisé en ce que** l'ouverture de distribution (32) est configurée de manière essentiellement conique et **en ce que** l'élément d'étanchéité (34) de l'élément de fermeture (33) présente une forme correspondant au cône de l'ouverture de distribution (32).

19. Distributeur selon la revendication 17 ou 18, **caractérisé en ce que** l'élément de fermeture (33) est précontraint dans la position de fermeture.

20. Distributeur selon la revendication 19, **caractérisé en ce que** l'élément de fermeture (33) présente un élément de ressort provoquant la force de rappel.

21. Distributeur selon l'une quelconque des revendications précédentes, **caractérisé en ce que** par l'actionnement, le produit se trouvant dans la chambre de distribution (7) peut être propulsé sous pression élevée par la sortie de produit (3), **en ce que** la sortie de produit (3) présente une ouverture de distribution (32) ainsi qu'un élément de fermeture (33), l'élément de fermeture (33) pouvant être déplacé d'une position fermant l'ouverture de distribution (32) - position de fermeture - dans une position libérant l'ouverture de distribution (32) - position d'ouverture -, et **en ce que** l'élément de fermeture (33) peut être déplacé, par pression élevée dans la chambre de distribution (7), de la position de fermeture dans la position d'ouverture.

22. Distributeur selon les revendications 17 et 21, **caractérisé en ce que** l'élément de fermeture (33) présente une portion élastique (35), **en ce que** la portion élastique (35) forme une portion de paroi de la chambre de distribution (7), **en ce que** la portion élastique (35) se déforme à pression élevé et **en ce que** la portion élastique (35) est accouplée à l'élément d'étanchéité (34) de l'élément de fermeture (33) de telle sorte que l'élément d'étanchéité (34) libère l'ouverture de distribution (32) lorsqu'il règne une pression élevée dans la chambre de distribution (7) et sinon s'applique hermétiquement contre l'ouverture de distribution (32).

23. Distributeur selon l'une quelconque des revendications 17 à 22, **caractérisé en ce que** l'élément de fermeture (33) se compose dans l'ensemble de matériau élastique et est de préférence configuré d'une seule pièce.

24. Distributeur selon l'une quelconque des revendications précédentes, **caractérisé en ce que** dans le récipient (2) essentiellement cylindrique, est prévu un élément d'étanchéité (36) essentiellement annulaire ou en forme de rondelle, limitant le volume du récipient du côté du fond et déplaçable en longueur, par le biais duquel le volume du récipient peut être réduit lors de chaque distribution.

25. Distributeur selon la revendication 24, **caractérisé en ce que** la forme de l'élément d'étanchéité (36) est adaptée à la forme de l'extrémité supérieure du récipient.

26. Distributeur selon l'une quelconque des revendications précédentes, **caractérisé en ce qu'**il est prévu un élément de soupape conduisant à l'intérieur du récipient, par le biais duquel de l'air est aspiré à l'intérieur du récipient lorsque l'élément de refoulement est tiré hors de l'intérieur du récipient lors de la détente de l'élément de ressort.

27. Distributeur selon l'une quelconque des revendications précédentes, **caractérisé en ce que** le récipient (2) est un récipient (2) de forme essentiellement stable, ou un récipient déformable (2), notamment un tube (40).

28. Distributeur selon l'une quelconque des revendications précédentes, **caractérisé en ce que** des moyens de fixation pour la fixation desserrable du récipient (2) contenant le produit à distribuer sont prévus.

29. Distributeur selon la revendication 28, **caractérisé en ce que** les moyens de fixation comprennent une portion filetée sur laquelle le récipient (2) peut être vissé.

30. Distributeur selon la revendication 28, **caractérisé en ce que** les moyens de fixation comprennent un logement du type d'une fermeture à baïonnette, avec lequel le récipient (2) peut s'encliqueter.
